# FASCICULE DE BREVET EUROPEEN

(11) **EP 3 553 257 B1**
(45) Date de publication et mention de la délivrance du brevet: **06.03.2024**
(21) Numéro de dépôt: 19165315.3
(22) Date de dépôt: 26.03.2019
(51) Int. Cl.: E04H 4/14

(54) **ÉLÉMENT DE BLOCAGE D'UNE MEMBRANE D'ÉTANCHÉITÉ D'UN BASSIN**
BLOCKIERELEMENT FÜR EINE ABDICHTUNGSMEMBRAN EINES BECKENS
ELEMENT FOR LOCKING A SEALING MEMBRANE FOR A POOL

(30) Priorité: 27.03.2018 FR 1870357
(43) Date de publication de la demande: 16.10.2019
(73) Titulaire: ABP - AQUILINA BOUVIER POOL, 26140 ALBON (FR)
(72) Inventeur: AQUILINA, Yann, 13360 Roquevaire (FR); BOUVIER, Matthieu, 26140 Albon (FR)
(74) Mandataire: INNOV-GROUP

(56) Documents cités:
- FR-A1- 2 785 007
- FR-B1- 2 785 007
- US-A- 4 980 934
- US-A- 5 065 461
- US-A1- 2005 011 153

## Description

### DOMAINE TECHNIQUE

Le domaine technique de l'invention est un équipement destiné à être utilisé dans une piscine, pour recouvrir une jonction entre une membrane d'étanchéité d'une piscine et un rail de fixation de la membrane d'étanchéité.

### ART ANTERIEUR

Dans les piscines équipées d'une membrane d'étanchéité, ou liner, il est fréquent de recourir à un support d'accroche, usuellement désigné par le terme "rail". Le support d'accroche est fixé sur les parois verticales de la piscine. Une bordure du liner est insérée dans une rainure du support d'accroche. Généralement, la bordure du liner comporte une surépaisseur, et la forme de la rainure présente une géométrie anti-retour, pour accrocher la bordure une fois que cette dernière a été insérée.

Afin de maintenir la bordure du liner insérée dans la rainure, un élément de blocage est également inséré dans la rainure. L'élément de blocage est usuellement désigné par le terme "jonc de blocage". La force d'appui exercée par l'élément de blocage sur le liner contribue à bloquer ce dernier dans la rainure. Un tel élément de blocage se présente généralement sous la forme d'une languette, destinée à être insérée dans la rainure, présentant une extrémité arrondie, cette dernière demeurant à l'extérieur de la rainure.

Les inventeurs ont constaté qu'un tel arrangement présentait des inconvénients, en particulier du point de vue de l'esthétique et du confort d'utilisation. En effet, des impuretés peuvent s'accumuler au niveau du rail, ce qui peut poser un problème d'hygiène et d'esthétique. Il est en effet difficile de procéder à un nettoyage du liner au niveau du rail, d'autant plus que ce dernier est généralement disposé en dessous d'une margelle, et en retrait par rapport à cette dernière. Le nettoyage pose donc un problème d'accessibilité. De plus, la présence d'un rail n'est pas esthétique.

La demande de brevet FR2785007 adresse ce problème, et décrit un profilé permettant de masquer la fixation d'un liner.

Les inventeurs ont conçu un élément de blocage amélioré, permettant d'adresser les inconvénients mentionnés ci-dessus.

### EXPOSE DE L'INVENTION

Un premier objet de l'invention est un élément de blocage d'une membrane d'étanchéité d'un bassin, le bassin comportant une paroi verticale, s'étendant entre un fond du bassin et une margelle, la paroi verticale étant pourvu d'un support comportant une rainure, la rainure étant destinée à recevoir une bordure de la membrane d'étanchéité, l'élément de blocage étant destiné à bloquer la bordure de la membrane d'étanchéité dans la rainure, l'élément de blocage étant selon la revendication 1.

La largeur de la bande peut être supérieure à 2cm, voire à 5 cm ou 10 cm.

La bande peut s'étendre, parallèlement à la direction d'extension, selon une épaisseur inférieure à la largeur, et de préférence au moins deux fois inférieure à la largeur, voire au moins dix fois inférieure à la largeur. L'épaisseur peut être comprise entre 1mm et 5 mm.

La bande peut s'étendre, perpendiculairement à la direction d'extension, selon une longueur, supérieure à la largeur. La longueur peut être supérieure à 50 cm, ou supérieure à 1m. La longueur de bande peut être comprise entre 50 cm et 4 ou 5 m. La languette s'étend de préférence le long de toute la bande.

De préférence, la bande est formée par un matériau opaque ou translucide.

Selon un mode de réalisation, la languette comporte des harpons, les harpons étant configurés pour s'opposer à une translation de l'élément de blocage, dans un sens opposé à un sens d'introduction de la languette dans la rainure.

Selon un mode de réalisation, la bande délimite un espace arrière, comportant l'extrémité distale de la languette et un espace avant, ne comportant pas l'extrémité distale de la languette. La bande présente une partie supérieure, s'étendant entre l'extrémité proximale de la languette et la bordure supérieure, la partie supérieure étant incurvée vers l'espace avant. Ainsi, selon la direction d'extension, la distance entre la bordure supérieure de la bande et l'extrémité distale est supérieure à la distance entre l'extrémité proximale de la languette et l'extrémité distale de la languette.

La bande est déformable. Elle est alors formée d'un matériau souple, par exemple un matériau plastique, ou un polymère.

Selon un mode de réalisation,
▪ la bande délimite un espace arrière, comportant l'extrémité distale de la languette et un espace avant, ne comportant pas l'extrémité distale de la languette ;
▪ la bande présente une partie inférieure, s'étendant entre l'extrémité proximale de la languette et la bordure inférieure de la bande, la distance entre l'extrémité proximale de la languette et la bordure inférieure étant supérieure ou égale à 10 cm ;
▪ la partie inférieure est incurvée, vers l'espace avant, de façon à former un angle, dont le sommet est l'extrémité proximale de la languette, l'angle s'étendant entre l'extrémité distale de la languette et la bordure inférieure de la bande, l'angle étant supérieur ou égal à 120°.

Ainsi, selon la direction d'extension, la distance entre la bordure inférieure de la bande et l'extrémité distale est supérieure à la distance entre l'extrémité proximale de la languette et l'extrémité distale de la languette. Selon ce mode de réalisation, la partie inférieure de la bande est dite allongée. Selon ce mode de réalisation, la partie inférieure peut comporter une portion amovible, apte à être reliée ou retirée de façon réversible à l'élément de blocage.

Le matériau formant la languette et la bande peut être une matière plastique et/ou un polymère.

Un deuxième objet de l'invention est un procédé pour bloquer une partie d'une membrane d'étanchéité d'un bassin dans une rainure d'un support, le support étant fixé sur une paroi verticale du bassin, le procédé étant selon la revendication 11.

Selon un mode de réalisation, le bassin comporte une margelle, disposée sur la paroi verticale, l'élément de blocage étant configuré de telle sorte qu'après l'insertion de la languette dans la rainure, la bande s'étend jusqu'à la margelle.

L'élément de blocage inséré dans la rainure peut être un élément de blocage dont la partie inférieure de la bande est allongée, de telle sorte qu'après insertion, la partie inférieure de la bande de l'élément de blocage s'étend jusqu'à une couverture disposée en dessus d'une eau contenue dans le bassin, l'élément de blocage assurant, conjointement avec la couverture, un confinement de l'eau du bassin.

Quel que soit l'objet de l'invention, le bassin peut être une piscine.

D'autres avantages et caractéristiques ressortiront plus clairement de la description qui va suivre de modes particuliers de réalisation de l'invention, donnés à titre d'exemples non limitatifs, et représentés sur les figures listées ci-dessous.

### FIGURES

La figure 1A correspond à une disposition d'un élément de blocage selon l'art antérieur.
La figure 1B correspond à une disposition d'un élément de blocage selon l'invention.
La figure 2A est une coupe d'un exemple d'élément de blocage selon l'invention.
La figure 2B est une représentation tridimensionnelle de l'élément de blocage illustré sur la figure 2A.
La figure 3 montre une insertion de l'élément de blocage représenté sur les figures 2A et 2B dans une rainure.
La figure 4 schématise un autre mode de réalisation de l'invention.

### EXPOSE DE MODES DE REALISATION PARTICULIERS

On a représenté, sur la figure 1A, un exemple de disposition d'un élément de blocage 10_{AA} selon l'art antérieur. Un bassin 1, par exemple une piscine, comporte une paroi verticale 2. La paroi verticale s'étend entre une margelle 4 et un fond de piscine. Dans l'exemple représenté, l'axe vertical, parallèle à la gravité, est l'axe Z.

Le bassin 1 est équipé d'une membrane d'étanchéité 3, usuellement désignée par le terme "liner". Comme expliqué en lien avec l'art antérieur, une bordure de la membrane d'étanchéité est accrochée à un support 5, formant une rainure 6 s'étendant horizontalement, à proximité de la margelle. La rainure 6 s'étend généralement à une distance comprise entre 0 cm et 10 cm ou 20 cm de la margelle. Le support 5 est usuellement désigné par le terme "rail", ou par le terme anglosaxon "hung".

Afin de participer au maintien de la membrane d'étanchéité 3 dans la rainure 6, un élément de blocage 10_{AA}, ou jonc de blocage, est inséré dans la rainure 6, de façon à former un appui sur la membrane d'étanchéité 3. Cela contribue à bloquer l'insertion de la membrane d'étanchéité dans la rainure 6. L'élément de blocage 10_{AA} comporte une languette, s'insérant dans la rainure, la languette étant prolongée d'une tête de forme globalement hémisphérique, cette dernière restant partiellement ou totalement en dehors de la rainure 6. La dimension de la tête, selon l'axe vertical Z, est généralement de l'ordre de 5 mm à 10 mm. Parallèlement à la rainure, c'est-à-dire selon un axe horizontal, l'élément de blocage de l'art antérieur 10_{AA} forme un cordon. La margelle 4 est généralement appliquée sur la paroi verticale 2 par collage, et une épaisseur de colle 7 s'étend entre la margelle et la paroi verticale.

Une telle configuration n'est pas esthétique, car l'épaisseur de colle, s'étendant entre le support 5 et la margelle 4 est apparente. De plus, comme précédemment évoqué, au cours de l'utilisation de la piscine, des impuretés peuvent s'accumuler au niveau du support, ou entre le support et la margelle, ce qui pose un problème d'hygiène et d'esthétique.

Les inventeurs, ayant constaté ces problèmes, ont conçu un élément de blocage 10, décrit ci-dessous, ayant plusieurs fonctions :
- une fonction de blocage d'une bordure d'une membrane d'étanchéité 3 dans une rainure 6 d'un support 5 ;
- une fonction de protection, voire de masquage, du voisinage du support 5, en dessus et en dessous de ce dernier.

La figure 1B représente un élément de blocage 10 selon l'invention. L'élément de blocage 10, dont des détails sont représentés sur les figures 2A et 2B, comporte une languette 12, destinée à s'étendre dans une rainure 6 d'un support 5, de façon à bloquer une bordure d'une membrane d'étanchéité 3 également insérée dans la rainure 6.

L'élément de blocage 10 comporte également une bande 11, solidaire de la languette 12, de telle sorte que la languette 12 s'étend, selon une direction d'extension X, à partir de la bande 11, entre une extrémité proximale 12ₚ et une extrémité distale 12_{d·} L'extrémité proximale 12ₚ de la languette 12 est reliée à la bande 11. La distance entre l'extrémité proximale 12ₚ et l'extrémité distale 12_{d}, correspondant à une longueur de la languette, est typiquement comprise entre 0.5 cm et 2 cm.

La bande s'étend, perpendiculairement ou sensiblement perpendiculairement à la direction d'extension X, selon un axe latéral Z, définissant une largeur L. Par sensiblement perpendiculairement, on entend perpendiculaire, une tolérance de ±30% étant toutefois admise. La largeur L correspond à une distance entre une bordure supérieure 11ₛᵤₚ de la bande et une bordure inférieure 11_{inf} de la bande 11. La largeur L est supérieure à 10 mm, voire à 15 ou 20 mm.

Perpendiculairement à l'axe latéral Z, et à la direction d'extension X, la bande 11 s'étend selon un axe longitudinal Y, définissant une longueur ℓ. La largeur *L* est inférieure à la longueur ℓ. La longueur ℓ de la bande 11, selon l'axe longitudinal Y, est de préférence supérieure à 50 cm, voire à 1 m. Elle peut atteindre 3 m ou 5 m, voire davantage.

L'épaisseur ε de la bande 11, selon la direction d'extension X, est inférieure à la largeur L de la bande. Par exemple, l'épaisseur de la bande 11 est comprise entre 1 mm et 5 mm, voire 10 mm. Ainsi, contrairement à l'art antérieur, l'élément de blocage 10 comporte une bande 11, étroite selon la direction d'extension X, et allongée selon l'axe latéral Z.

Le fait que la bande 11 soit large lui permet de s'étendre de part et d'autre de la languette 12. Ainsi, la bande s'étend en face du support 5, et de part et d'autre de ce dernier. Elle peut notamment s'étendre du support 5 jusqu'à la margelle 4, comme représenté sur la figure 1B. Ainsi, elle permet de masquer l'épaisseur de colle 7 disposée entre la margelle 4 et la paroi supérieure 2. De préférence, la bande 11 est opaque ou translucide. La bande 11 présente une partie supérieure 11₁, s'étendant entre l'extrémité proximale 12ₚ de la languette et la bordure supérieure 11ₛᵤₚ de la bande. Il est avantageux que la partie supérieure 11₁ soit suffisamment large pour s'étendre jusqu'à la margelle 4. La distance entre l'extrémité proximale 12ₚ de la languette et la bordure supérieure 11ₛᵤₚ de la bande peut alors être supérieure à 10 mm.

La partie supérieure 11₁ peut être incurvée, comme cela est représenté sur les figures 1B, 2A et 2B. On considère que la bande 11 délimite deux demi-espaces :
- un espace arrière 11_{AR}, s'étendant à partir de la bande 11 vers l'extrémité distale 12_{d} de la languette 12, et comportant cette dernière ;
- un espace avant 11_{AV}, s'étendant à partir de la bande 11 et ne comportant pas l'extrémité distale 12_{d} de la languette 12.

La partie supérieure 11₁ peut notamment s'incurver en direction de l'espace avant 11_{AV}. Cela permet à la bordure supérieure 11ₛᵤₚ de contacter la margelle 4 de façon tangentielle, comme représenté sur la figure 2A.

La bande 11 est réalisée selon un matériau souple. Ainsi, la bande 11 est déformable. Avant son utilisation, elle peut être pliée ou enroulée. Au cours de son utilisation, sa souplesse lui permet de se conformer à la géométrie de la paroi verticale 2 et de la margelle 4.

Comme représenté sur la figure 2A, la languette 12 comporte un ou plusieurs harpons 13, configurés pour permettre une translation de la languette 12 selon un sens d'insertion +X, et de s'opposer à une translation de la languette selon un sens -X opposé au sens d'insertion +X.

Sur les exemples représentés sur les figures 1B, 2A et 2B, la distance entre l'extrémité proximale 12ₚ et la bordure inférieure 11_{inf} est inférieure à la distance entre l'extrémité proximale 12ₚ et la bordure supérieure 11ₛᵤₚ. La bande 11 comporte une partie inférieure 11₂, s'étendant entre l'extrémité proximale 12ₚ et la bordure inférieure 11_{inf·} La partie inférieure 11₂ permet de masquer une partie du voisinage du support 5.

Ainsi, la bande permet de protéger le support 5 et son voisinage, de l'accumulation de poussières ou autres éléments indésirables. Cela est particulièrement utile car il s'agit d'un endroit généralement disposé en dessous de la margelle 4, en retrait par rapport à cette dernière. Son accessibilité est donc limitée, ce qui rend un nettoyage difficile. La bande permet donc d'améliorer l'esthétique de la piscine, et d'en améliorer l'hygiène.

Lorsque la bande est opaque ou translucide, elle permet également de masquer le support 5 et son voisinage, voire l'épaisseur de colle 7 disposée entre la paroi verticale 2 et la margelle 4. La bande peut alors s'étendre en continuité de la paroi verticale. Sa couleur peut alors être similaire à celle de la paroi verticale, de telle sorte que la bande 11 se confond avec la paroi verticale 2.

La bande 11 et la languette 12 forment un élément de blocage 10 monolithique, au sens où l'élément de blocage est obtenu d'un seul tenant.

Le matériau constituant la bande ou la languette peut être un plastique ou un polymère.

La figure 3 montre une représentation tridimensionnelle montrant une utilisation de l'élément de blocage 11. Une bordure d'une membrane 3 est insérée dans la rainure 6 d'un support 5. Simultanément à cette insertion, ou après cette insertion, l'élément de blocage 10 est inséré, par l'intermédiaire de la languette 12, dans la rainure 6 du support. Durant cette utilisation, l'axe latéral Z correspond à l'axe vertical, la direction d'extension X et l'axe longitudinal Y étant horizontaux.

La figure 4 représente un mode de réalisation convenant à l'hivernage du bassin 1, ou plus généralement à une période longue de non utilisation. Durant une telle période, le bassin est recouvert par une couverture 9. La couverture 9 peut être un volet ou une bâche, et a pour fonction de confiner l'eau de façon à la protéger à l'égard de feuilles ou d'autres éléments indésirables pouvant atteindre l'eau. Selon ce mode de réalisation, la partie inférieure 11₂ de la bande 11 est telle que la distance entre l'extrémité proximale 12ₚ de la languette 12 et la bordure inférieure 11_{inf} est supérieure à 10 cm. La partie inférieure 11₂ peut s'incurver vers l'espace avant 11_{AV}, précédemment défini, de façon à ce que la bordure inférieure 11_{inf} vienne contacter la couverture 9, de préférence tangentiellement. L'élément de blocage 10 définit un angle a, dont le sommet correspond à l'extrémité proximale 12ₚ de la languette, l'angle α s'étendant entre l'extrémité distale 12_{d} de la languette d'une part et la bordure inférieure 11_{inf} de la bande 11 d'autre part. L'angle α est de préférence supérieur à 120°. L'angle α peut être compris entre 120° et 160°. Selon un tel mode de réalisation, la bande 11 a pour fonction de compléter le confinement du bassin 1, entre la couverture 9 et la paroi verticale 2. Selon un tel mode de réalisation, la bande 11 est avantageusement souple.

Dans le mode de réalisation représenté sur la figure 4, une portion de la partie inférieure 11₂ peut être amovible, et apte à être reliée ou retirée de façon réversible à l'élément de blocage. En l'absence de la portion amovible, la distance entre l'extrémité proximale 12ₚ de la languette et la bordure inférieure 11_{inf} est comprise entre 0.5 cm et quelques cm, par exemple 2 cm ou 5 cm. L'élément de blocage se présente alors comme précédemment décrit, en lien avec les figures 1B, 2A, 2B et 3. Lorsque la portion amovible est reliée à l'élément de blocage 10, et plus précisément à la bande 11, la partie inférieure 11₂ de cette dernière est telle que la distance entre l'extrémité proximale 12ₚ de la languette 12 et la bordure inférieure 11_{inf} est supérieure à 10 cm, comme représenté sur la figure 4. A cet effet, la bande 11 peut comporter des ergots ou des ouvertures, sur lesquels ou dans lesquelles est insérée la portion inférieure. L'insertion de la portion amovible est réalisée avant l'hivernage. La portion inférieure est ensuite retirée lors de l'utilisation du bassin.

L'invention décrite ci-avant pourra en particulier s'appliquer à une piscine. Elle constitue un moyen simple et peu onéreux pour améliorer l'hygiène et/ou l'esthétique de la piscine.

## Revendications

1. Elément de blocage (10) d'une membrane d'étanchéité (3) d'un bassin (1), le bassin comportant une paroi verticale (2), s'étendant entre un fond du bassin et une margelle (4), la paroi verticale étant pourvu d'un support (5) comportant une rainure (6), la rainure étant destinée à recevoir une bordure de la membrane d'étanchéité, l'élément de blocage (10) étant destiné à bloquer la bordure de la membrane d'étanchéité dans la rainure, l'élément de blocage comportant :
▪ une languette (12), s'étendant entre une extrémité distale (12_{d}) et une extrémité proximale (12ₚ), selon une direction d'extension (X), l'extrémité distale étant destinée à être introduite dans la rainure (6) de façon à bloquer, en exerçant un appui, la bordure de membrane engagée de la rainure;
▪ une bande (11), reliée à l'extrémité proximale (12ₚ) de la languette (12), et s'étendant perpendiculairement ou sensiblement perpendiculairement à la direction d'extension (X), de façon à s'étendre contre la paroi verticale (2) du bassin lorsque la languette est introduite dans la rainure ;
▪ la bande (11) s'étendant de part et d'autre de l'extrémité proximale (12ₚ) de la languette (12), entre une bordure supérieure (11ₛᵤₚ) et une bordure inférieure (11_{inf}), la distance entre la bordure supérieure et la bordure inférieure, formant une largeur de la bande (L), supérieure à 1 cm, de façon à masquer le support ;
l'élément de blocage étant tel que :
▪ la bande (11) délimite un espace arrière (11_{AR}), comportant l'extrémité distale (12_{d}) de la languette et un espace avant (11_{AV}), ne comportant pas l'extrémité distale de la languette ;
▪ la bande présente une partie supérieure (11₁), s'étendant entre l'extrémité proximale de la languette (12ₚ) et la bordure supérieure (11ₛᵤₚ);
▪ la partie supérieure (11₁) de la bande est incurvée vers l'espace avant (11_{AV}) ;
l'élément de blocage étant **caractérisé en ce que** :
▪ la distance entre l'extrémité proximale (12ₚ) et la bordure supérieure (11ₛᵤₚ) est supérieure à 1 cm ;
▪ l'élément de blocage est monolithique, la bande et la languette étant formées d'un même matériau souple.

2. Elément de blocage (10), selon la revendication 1, l'élément de blocage (10) étant formé d'un matériau opaque ou translucide.

3. Elément de blocage (10) selon l'une quelconque des revendications précédentes, dans laquelle la bande (11) s'étend, parallèlement à la direction d'extension, selon une épaisseur (ε), l'épaisseur étant inférieure à la largeur (L) de la bande.

4. Elément de blocage (10) selon l'une quelconque des revendications précédentes, dans lequel la bande s'étend, perpendiculairement à la direction d'extension (X), selon une longueur (ℓ), supérieure à la largeur (L), la longueur étant supérieure à 50 cm.

5. Elément de blocage (10) selon l'une quelconque des revendications précédentes, dans lequel la languette (12) comporte des harpons (13), configurés pour s'opposer à une translation de la languette, dans un sens (-X) opposé à un sens d'introduction (+X) de la languette dans la rainure (6).

6. Elément de blocage (10) selon l'une quelconque des revendications précédentes, dans lequel:
▪ la bande (11) délimite un espace arrière (11_{AR}), comportant l'extrémité distale (12_{d}) de la languette et un espace avant (11_{AV}), ne comportant pas l'extrémité distale de la languette ;
▪ la bande présente une partie inférieure (11₂), s'étendant entre l'extrémité proximale de la languette (12ₚ) et la bordure inférieure de la bande (11_{inf}), la distance entre l'extrémité proximale de la languette et la bordure inférieure de la bande étant supérieure ou égale à 10 cm ;
▪ la partie inférieure (11₂) est incurvée, vers l'espace avant, de façon à former un angle
(α), dont le sommet est l'extrémité proximale de la languette (12ₚ), l'angle s'étendant entre l'extrémité distale de la languette (12_{d}) et la bordure inférieure de la bande (11_{inf}), l'angle étant supérieur ou égal à 120°.

7. Elément de blocage (10) selon l'une quelconque des revendications précédentes, dans lequel :
▪ la bande présente une partie inférieure (11₂), s'étendant entre l'extrémité proximale de la languette (12ₚ) et la bordure inférieure de la bande (11_{inf}), la distance entre l'extrémité proximale de la languette et la bordure inférieure de la bande étant supérieure ou égale à 10 cm ;
▪ la partie inférieure (11₂) comporte une portion amovible, apte à être reliée ou retirée de façon réversible à l'élément de blocage (10).

8. Elément de blocage (10) selon la revendication 7, dans lequel la bande comporte des ergots ou des ouvertures, permettant une insertion de la portion amovible.

9. Elément de blocage (10) selon la revendication 7 ou la revendication 8, dans lequel en l'absence de portion amovible, la distance entre l'extrémité proximale (12ₚ) de la languette et la bordure inférieure (11_{inf}) est comprise entre 0.5 cm et 5 cm.

10. Elément de blocage (10) selon l'une quelconque des revendications précédentes, dans lequel le matériau formant la bande (11) et la languette (12) est une matière plastique et/ou en polymère.

11. Procédé pour bloquer une partie d'une membrane d'étanchéité (3) d'un bassin (1) dans une rainure (6) d'un support (5), le support étant fixé sur une paroi verticale (2) du bassin, le procédé comportant les étapes suivantes :
▪ insertion d'une bordure de la membrane d'étanchéité (3) dans la rainure (6);
▪ insertion, dans la rainure de la languette (12), d'un élément de blocage (10) selon l'une quelconque des revendications précédentes, de telle sorte que la languette s'appuie contre la bordure de la membrane d'étanchéité introduite dans la rainure, de façon à bloquer la bordure de la membrane dans la rainure, la bande (11) de l'élément de blocage (10) s'étendant de part et d'autre de la rainure, à l'extérieur de cette dernière.

12. Procédé selon la revendication 11, dans lequel le bassin comporte une margelle (4), disposée sur la paroi verticale (2), l'élément de blocage (10) étant configuré de telle sorte qu'après l'insertion de la languette (12) dans la rainure, la bande (11) s'étend jusqu'à la margelle.

13. Procédé selon l'une quelconque des revendications 11 ou 12, dans lequel l'élément de blocage (10) inséré dans la rainure est un élément de blocage selon l'une quelconque des revendications 7 à 9, de telle sorte qu'après insertion, la partie inférieure (11_{inf}) de la bande (11) de l'élément de blocage s'étend jusqu'à une couverture (9) disposée en dessus d'une eau contenue dans le bassin, l'élément de blocage (10) assurant, conjointement avec la couverture (9), un confinement de l'eau du bassin.

## Patentansprüche

1. Blockierelement (10) für eine Dichtmembran (3) eines Beckens (1), wobei das Becken eine vertikale Wand (2) aufweist, die sich zwischen einem Boden des Beckens und einem Beckenrand (4) erstreckt, wobei die vertikale Wand mit einem Halter (5) versehen ist, der eine Rille (6) aufweist, wobei die Rille dazu bestimmt ist, einen Rand der Dichtmembran aufzunehmen, wobei das Blockierelement (10) dazu bestimmt ist, den Rand der Dichtmembran in der Rille zu blockieren, wobei das Blockierelement Folgendes aufweist:
▪ eine Lasche (12), die sich zwischen einem distalen Ende (12_{d}) und einem proximalen Ende (12ₚ) in einer Erstreckungsrichtung (X) erstreckt, wobei das distale Ende dazu bestimmt ist, so in die Rille (6) eingeführt zu sein, dass es unter Ausübung eines Drucks den Membranrand, der in die Rille eingreift, blockiert;
▪ einen Streifen (11), der mit dem proximalen Ende (12ₚ) der Lasche (12) verbunden ist und sich senkrecht oder im Wesentlichen senkrecht zur Erstreckungsrichtung (X) erstreckt, so dass er sich gegen die vertikale Wand (2) des Beckens erstreckt, wenn die Lasche in die Rille eingeführt ist;
▪ wobei sich der Streifen (11) beiderseits des proximalen Endes (12ₚ) der Lasche (12) zwischen einem oberen Rand (11ₛᵤₚ) und einem unteren Rand (11_{inf}) erstreckt, wobei der Abstand zwischen dem oberen Rand und dem unteren Rand eine Breite des Streifens (L) bildet, die größer als 1 cm ist, um den Halter zu verdecken;
wobei das Blockierelement so beschaffen ist, dass:
▪ der Streifen (11) einen hinteren Raum (11_{AR}), der das distale Ende (12_{d}) der Lasche aufweist, und einen vorderen Raum (11_{AV}), der das distale Ende der Lasche nicht aufweist, begrenzt;
▪ der Streifen einen oberen Abschnitt (11₁) aufweist, der sich zwischen dem proximalen Ende der Lasche (12ₚ) und dem oberen Rand (11ₛᵤₚ) erstreckt;
▪ der obere Abschnitt (11₁) des Streifens zum vorderen Raum (11_{AV}) hin gekrümmt ist;
wobei das Blockierelement **dadurch gekennzeichnet ist, dass**:
▪ der Abstand zwischen dem proximalen Ende (12ₚ) und dem oberen Rand (11ₛᵤₚ) größer als 1 cm ist;
▪ das Blockierelement monolitisch ist, wobei der Streifen und die Lasche aus ein und demselben weichen Material gebildet sind.

2. Blockierelement (10) nach Anspruch 1, wobei das Blockierelement (10) aus einem lichtundurchlässigen oder durchscheinenden Material gebildet ist.

3. Blockierelement (10) nach einem der vorhergehenden Ansprüche, wobei sich der Streifen (11) parallel zur Erstreckungsrichtung über eine Dicke (ε) erstreckt, wobei die Dicke kleiner als die Breite (L) des Streifens ist.

4. Blockierelement (10) nach einem der vorhergehenden Ansprüche, wobei sich der Streifen senkrecht zur Erstreckungsrichtung (X) über eine Länge (ℓ) erstreckt, die größer als die Breite (L) ist, wobei die Länge größer als 50 cm ist.

5. Blockierelement (10) nach einem der vorhergehenden Ansprüche, wobei die Lasche (12) Widerhaken (13) aufweist, die dazu ausgebildet sind, sich einer Verschiebung der Lasche in einer Richtung (-X) entgegen einer Einführrichtung (+X) der Lasche in die Rille (6) entgegenzustellen.

6. Blockierelement (10) nach einem der vorhergehenden Ansprüche, wobei:
▪ der Streifen (11) einen hinteren Raum (11_{AR}), der das distale Ende (12_{d}) der Lasche aufweist, und einen vorderen Raum (11_{AV}), der das distale Ende der Lasche nicht aufweist, begrenzt;
▪ der Streifen einen unteren Abschnitt (11₂) aufweist, der sich zwischen dem proximalen Ende der Lasche (12ₚ) und dem unteren Rand des Streifens (11_{inf}) erstreckt, wobei der Abstand zwischen dem proximalen Ende der Lasche und dem unteren Rand des Streifens größer als oder gleich 10 cm ist;
▪ der untere Abschnitt (11₂) zum vorderen Raum hin so gekrümmt ist, dass ein Winkel (α) gebildet wird, dessen Scheitel das proximale Ende der Lasche (12ₚ) ist, wobei sich der Winkel zwischen dem distalen Ende der Lasche (12_{d}) und dem unteren Rand des Streifens (11_{inf}) erstreckt, wobei der Winkel größer als oder gleich 120° ist.

7. Blockierelement (10) nach einem der vorhergehenden Ansprüche, wobei:
▪ der Streifen einen unteren Abschnitt (11₂) aufweist, der sich zwischen dem proximalen Ende der Lasche (12ₚ) und dem unteren Rand des Streifens (11_{inf}) erstreckt, wobei der Abstand zwischen dem proximalen Ende der Lasche und dem unteren Rand des Streifens größer als oder gleich 10 cm ist;
▪ der untere Abschnitt (11₂) einen abnehmbaren Abschnitt aufweist, der umkehrbar mit dem Blockierelement (10) verbunden oder entfernt werden kann.

8. Blockierelement (10) nach Anspruch 7, wobei der Streifen Noppen oder Öffnungen aufweist, die eine Einfügung des abnehmbaren Abschnitts gestatten.

9. Blockierelement (10) nach Anspruch 7 oder 8, wobei bei Nichtvorhandensein des abnehmbaren Abschnitts der Abstand zwischen dem proximalen Ende (12ₚ) der Lasche und dem unteren Rand (11_{inf}) zwischen 0.5 cm und 5 cm beträgt.

10. Blockierelement (10) nach einem der vorhergehenden Ansprüche, wobei das Material, das den Streifen (11) und die Lasche (12) bildet, ein Kunststoff und/oder aus Polymer ist.

11. Verfahren zur Blockierung eines Abschnitts einer Dichtmembran (3) eines Beckens (1) in einer Rille (6) eines Halters (5), wobei der Halter an einer vertikalen Wand (2) des Beckens befestigt ist, wobei das Verfahren die folgenden Schritte aufweist:
▪ Einfügen eines Rands der Dichtmembran (3) in die Rille (6);
▪ Einfügen eines Blockierelements (10) nach einem der vorhergehenden Ansprüche in die Rille der Lasche (12), so dass die Lasche gegen den Rand der Dichtmembran, die in die Rille eingeführt ist, drückt, um den Rand der Membran in der Rille zu blockieren, wobei sich der Streifen (11) des Blockierelements (10) beiderseits der Rille außerhalb letzterer erstreckt.

12. Verfahren nach Anspruch 11, wobei das Becken einen Beckenrand (4) aufweist, der auf der vertikalen Wand (2) angeordnet ist, wobei das Blockierelement (10) so ausgebildet ist, dass sich der Streifen (11) nach Einfügung der Lasche (12) in die Rille bis zum Beckenrand erstreckt.

13. Verfahren nach einem der Ansprüche 11 oder 12, wobei das Blockierelement (10), das in die Rille eingeführt ist, ein Blockierelement nach einem der Ansprüche 7 bis 9 ist, so dass sich nach Einfügung der untere Abschnitt (11_{inf}) des Streifens (11) des Blockierelements bis zu einer Abdeckung (9) erstreckt, die über einem Wasser angeordnet ist, das in dem Becken enthalten ist, wobei das Blockierelement (10) zusammen mit der Abdeckung (9) eine Eingrenzung des Wassers des Beckens gewährleistet.

## Claims

1. Locking element (10) for locking a sealing membrane (3) for a pool (1), the pool comprising a vertical wall (2), extending between a bottom of the pool and a coping (4), the vertical wall being provided with a support (5) comprising a groove (6), the groove being intended to receive an edge of the sealing membrane, the locking element (10) being intended to lock the edge of the sealing membrane in the groove, the locking element comprising:
• a tongue (12), extending between a distal end (12_{d}) and a proximal end (12ₚ), in an extension direction (X), the distal end being intended to be introduced into the groove (6) so as to block the membrane edge engaged in the groove by exerting a pressure;
• a strip (11), connected to the proximal end (12ₚ) of the tongue (12), and extending perpendicularly or substantially perpendicularly to the extension direction (X), so as to extend against the vertical wall (2) of the pool when the tongue is introduced into the groove;
• the strip (11) extending on either side of the proximal end (12ₚ) of the tongue (12), between an upper edge (11ₛᵤₚ) and a lower edge (11_{inf}), the distance between the upper edge and the lower edge forming a width (L) of the strip, which is greater than 1 cm, so as to mask the support;
the locking element being such that:
• the strip (11) delimits a rear space (11_{AR}), comprising the distal end (12_{d}) of the tongue, and a front space (11_{AV}), not comprising the distal end of the tongue;
• the strip has an upper part (11₁), extending between the proximal end of the tongue (12ₚ) and the upper edge (11 _{SuP});
• the upper part (11₁) of the strip is curved towards the front space (11_{AV});
the locking element being **characterized in that**:
• the distance between the proximal end (12ₚ) and the upper edge (11ₛᵤₚ) is greater than 1 cm;
• the locking element is monolithic, the strip and the tongue being formed from the same flexible material.

2. Locking element (10) according to Claim 1, the locking element (10) being formed from an opaque or translucent material.

3. Locking element (10) according to either one of the preceding claims, wherein the strip (11) extends, parallel to the extension direction, across a thickness (ε), the thickness being less than the width (L) of the strip.

4. Locking element (10) according to any one of the preceding claims, wherein the strip extends, perpendicularly to the extension direction (X), along a length (ℓ), which is greater than the width (L), the length being greater than 50 cm.

5. Locking element (10) according to any one of the preceding claims, wherein the tongue (12) comprises barbs (13), configured to oppose a translational movement of the tongue in a direction (-X) opposite to a direction of introduction (+X) of the tongue into the groove (6).

6. Locking element (10) according to any one of the preceding claims, wherein:
• the strip (11) delimits a rear space (11_{AR}), comprising the distal end (12_{d}) of the tongue, and a front space (11_{AV}), not comprising the distal end of the tongue;
• the strip has a lower part (11₂), extending between the proximal end (12ₚ) of the tongue and the lower edge (11_{inf}) of the strip, the distance between the proximal end of the tongue and the lower edge of the strip being greater than or equal to 10 cm;
• the lower part (11₂) is curved, towards the front space, so as to form an angle (α) whose vertex is the proximal end (12ₚ) of the tongue, the angle extending between the distal end (12_{d}) of the tongue and the lower edge (11_{inf}) of the strip, the angle being greater than or equal to 120°.

7. Locking element (10) according to any one of the preceding claims, wherein:
• the strip has a lower part (11₂), extending between the proximal end (12ₚ) of the tongue and the lower edge (11_{inf}) of the strip, the distance between the proximal end of the tongue and the lower edge of the strip being greater than or equal to 10 cm;
• the lower part (11₂) comprises a removable portion, which is able to be reversibly connected to or removed from the locking element (10).

8. Locking element (10) according to Claim 7, wherein the strip comprises lugs or openings, allowing insertion of the removable portion.

9. Locking element (10) according to Claim 7 or Claim 8, wherein, in the absence of the removable portion, the distance between the proximal end (12ₚ) of the tongue and the lower edge (11_{inf}) is between 0.5 cm and 5 cm.

10. Locking element (10) according to any one of the preceding claims, wherein the material forming the strip (11) and the tongue (12) is a plastic and/or polymer material.

11. Method for locking part of a sealing membrane (3) for a pool (1) in a groove (6) of a support (5), the support being fastened to a vertical wall (2) of the pool, the method comprising the following steps:
• insertion of an edge of the sealing membrane (3) into the groove (6);
• insertion, into the groove, of the tongue (12) of a locking element (10) according to any one of the preceding claims, such that the tongue presses against the edge of the sealing membrane introduced into the groove so as to lock the edge of the membrane in the groove, the strip (11) of the locking element (10) extending on either side of the groove, outside the latter.

12. Method according to Claim 11, wherein the pool comprises a coping (4) arranged on the vertical wall (2), the locking element (10) being configured such that, after the insertion of the tongue (12) into the groove, the strip (11) extends up to the coping.

13. Method according to either one of Claims 11 and 12, wherein the locking element (10) inserted into the groove is a locking element according to any one of Claims 7 to 9, such that, after insertion, the lower part (11_{inf}) of the strip (11) of the locking element extends up to a cover (9) arranged above the water contained in the pool, the locking element (10) ensuring, together with the cover (9), that the water in the pool is confined.
